# EUROPÄISCHE PATENTSCHRIFT

(11) **EP 0 532 784 B1**
(45) Veröffentlichungstag und Bekanntmachung des Hinweises auf die Patenterteilung: **01.03.1995**
(21) Anmeldenummer: 91115906.9
(22) Anmeldetag: 19.09.1991
(51) Int. Cl.: B65H 67/06

(54) **Spulenentlade- und Spulenumsetzstation**
Bobbin unload and transfer station
Station de déchargement et transfert de bobines

(43) Veröffentlichungstag der Anmeldung: 24.03.1993
(73) Patentinhaber: Palitex Project-Company GmbH, D-47804 Krefeld (DE)
(72) Erfinder: Keen, Bernd, W-4460 Nordhorn (DE); Lühn, Paul, W-4455 Wietmarschen (DE)
(74) Vertreter: Sroka, Peter-Christian, Dipl.-Ing.

(56) Entgegenhaltungen:
- EP-A- 0 379 600
- EP-A- 0 386 339
- EP-A- 0 414 012
- DE-A- 3 824 874
- DE-A- 3 909 966

## Beschreibung

Die Erfindung betrifft eine Vorrichtung zum Entladen von Spulen aus Spulenförderelementen und zum Umsetzen der Spulen in für die Weiterbehandlung der Spulen geeignete Positionen.

In der DE-38 24 874 A1 ist eine Spulentransportund Spulenumsetzvorrichtung beschrieben, bei der Spulen, die in liegender Stellung, das heißt in Bezug auf ihre jeweiligen Achsen im wesentlichen in horizontaler Richtung ausgerichtet sind, von einem Bandförderelement zugefördert werden, zuerst mittels eines flügelradähnlichen Umsetzaggregates aufgerichtet, anschließend von einem Greifer ergriffen und dann auf Paletten abgestellt werden.

Insgesamt werden derartige Vorrichtungen dazu benötigt, um vollbewickelte Spulen, z.B. Kreuzspulen, die in Abhängigkeit von vorhergehenden Arbeitsprozessen einzeln oder gruppenweise eine erste Position einnehmen können, in eine solche Stellung zu bringen, daß sie entsprechend den unterschiedlichsten Kunden- bzw. Abnehmerwünschen oder in Anpassung an folgende Verarbeitungsstufen eine vorgeschriebene zweite Position einnehmen. Dieses gilt z.B. für das Palettieren oder das Verpacken von fertigen Spulen in Kartons oder sonstigen Behältnissen.

Um dieses Ziel zu erreichen, ist die erfindungsgemäße Vorrichtung gekennzeichnet durch eine Übergabestation, eine Fördereinrichtung, die durch zwei endlose, in bestimmtem Abstand voneinander parallel laufende Förderriemen gebildet ist, auf die die einzelne Spule von dem jeweiligen Spulenförderelement mittels der Übergabestation mit der Spulenmantelfläche abgelegt wird, einen zwischen den beiden Förderriemen angeordneten, um eine Vertikalachse drehbaren Hubtisch, der die Spulen durch die Auf- und Abbewegung zeitweise von den Förderriemen abhebt, sie um 180° dreht und wieder auf den Förderriemen ablegt, und ein in Förderrichtung der beiden Förderriemen hinter dem Hubtisch angeordnetes, zwischen die beiden Förderriemen greifendes und um eine Horizontalachse drehberes Umsetzaggregat, das als taktweise von einem Motor oder 180° -Drehzylinder angetriebenes Flügelrad ausgebildet ist und das die einzelnen zwischen den beiden Förderriemen auf ihrer Mantelfläche abgestützte Spule aufnimmt und durch Drehung seiner Horizontalachse umsetzt und mit einer Stirnfläche der Spule wieder auf den Förderriemen ablegt.

Ein um eine Vertikalachse drehbarer auf- und abbewegbarer Hubtisch ist in Verbindung mit einer ansonsten anders gestalteten Spulenumsetzstation bereits in der EP 0 386 339 A1 beschrieben. Ein Flügelrad zur Übergabe bzw. Förderung von Spulen zwischen zwei in vertikalem Abstand laufenden Förderelementen ist in der EP 0 379 600 A1 behandelt.

Weiterbildungen der Erfindung sind in den Unteransprüchen behandelt.

Die Erfindung wird im folgenden anhand der Zeichnung näher beschrieben. Es zeigen:
Fig. 1 eine schematische perspektivische Ansicht der erfindungsgemäßen Vorrichtung;
Fig. 2 teilweise im Schnitt eine Ansicht des erfindungsgemäß verwendeten Hubtisches, und
Fig. 3 eine perpektivische Seitenansicht des erfindungsgemäß verwendeten Umsetzaggregates.

Fig. 1 zeigt ausschnittsweise eine von einer vorhergehenden Bearbeitungsstufe kommende, beispielsweise endlose Förderschiene 1, entlang der beispielsweise mittels einer nicht dargestellten, innerhalb der Förderschiene 1 geführten Endloskette angetriebene Spulenförderelemente in Form von Spulenkörben 2 verfahrbar sind. Der einzelne Spulenkorb 2 kann beispielsweise aus Drahtelementen bestehen und ist so gestaltet, daß die einzelne Spule 3 entlang von Mantellinien in dem seitlich offenen Spulenkorb abgestützt ist. Anstelle von entlang der Förderschiene geführten Spulenkörben könnte auch ein endloses, muldenförmiges Transportband verwendet werden.

Unterhalb der Förderschiene 1 ist als Teilaggregat der erfindungsgemäßen Vorrichtung eine Übergabestation 4 angeordnet, die ein Maschinengestell 5 und einen an der Oberseite des Maschinengestells 5 gelagerten Schieber 6 aufweist, der mittels eines mit Druckmittel beaufschlagbaren Hubzylinders 7 in Richtung des Pfeiles f1 senkrecht zur Bewegungsrichtung der Spulenkörbe 2 hin und her bewegbar ist. Der Hubzylinder 7 ist über eine Druckmittelleitung 8 mit Druckmittel beaufschlagbar, und der Schieber 6 ist am vorderen Ende der Kolbenstange 9 des Hubzylinders 7 befestigt. Dem Schieber 6 ist ein Sensor 10, beispielsweise in Form einer optischen Zelle zugeordnet, um festzustellen, wann ein mit einer Spule 3 beladener Spulenkorb 2 in den Bereich der Übergabestation 4 eingefahren ist. An der Oberseite des Maschinengestells 5 ist eine Arretiereinrichtung gelagert, die vorzugsweise einen doppelarmigen Schwenkhebel 11 umfaßt , an dessen einem Ende ein mit Druckmittel beaufschlagbarer Hubzylinder 12 angreift, während das andere Schwenkhebelende ein gegen den Spulenkorb 2 zur Anlage bringbares Arretierelement 13 trägt. Der doppelarmige Schwenkhebel 11 ist in Richtung des Doppelpfeiles f2 verschwenkbar, um dann, wenn mittels des Sensors 10 festgestellt worden ist, daß in die Übergabestation 4 eine Spule 11 eingefahren ist, den Spulenkorb 2 in einer für eine Spulenübergabe geeigneten Lage zu positionieren und festzuhalten.

Die Übergabestation 4 enthält weiterhin eine Spulenleitfläche 14, die so angeordnet ist, daß mittels des Schiebers 6 aus den einzelnen Spulenkörben 2 herausgedrückte Spulen 3 über diese Leitfläche 14 auf eine Fördereinrichtung rollen, die durch zwei angetriebene, endlose und im Abstand voneinanderliegende Förderriemen 15 gebildet ist. Die beiden Förderriemen 15 können beispielsweise Rundriemen sein und laufen über geeignte Rollenpaare 16 und 17, von denen eines angetrieben ist. Die Förderriemen 15 sind zumindest teilweise in den Bereichen, in denen eine Spulenförderung erfolgt, von Stützschienen 18 abgestützt. Oberhalb der Förderriemen 15 sind Leitschienen 19 zum seitlichen Abstützen der von Förderriemen 15 bewegten Spulen angeordnet.

Zwischen den beiden Förderriemen 15 ist ein um eine Vertikalachse drehbarer Hubtisch 20 auf- und abbewegbar, dem eine geeignete Dreheinrichtung 21 und eine Hubeinrichtung 21a zugeordnet sind, die beide vorzugsweise von einer Druckmittelquelle 40 mit Druckmittel beaufschlagbar sind.

Auf diesen Hubtisch 20 folgt in der durch den Pfeil f3 repräsentierten Förderrichtung der Förderriemen 15 ein um eine Horizontalachse drehbares Umsetzaggregat, welches vorzugsweise die Form eines Flügelrades 22 hat. Ein Motor 23 oder ein 180° -Drehzylinder mit Freilauf und Bremse und Index-Rastbolzen dient zum taktweisen Antrieb des Flügelrades 22.

In Bewegungsrichtung der beiden Förderriemen 15 folgt auf das Flügelrad 22 eine Spulenabnahmestation, die entweder durch die Förderriemen 15 selbst, durch eine nicht dargestellte Tischfläche oder eine weitere Fördereinrichtung gebildet sein kann, an die die entsprechend umgesetzten Spulen von den Förderriemen 12 weitergegeben werden.

Sobald ein mit einer Spule 3 beladener Spulenkorb 2 in den Bereich der Übergabestation 4 eingefahren und mittels der insbesondere von dem Sensor 10 gesteuerten Arretiereinrichtung 11, 12, 13 arretiert worden ist, wird der Schieber 6 mittels des Hydraulikzylinders 7 betätigt und in Richtung des Pfeiles f1 vorwärts geschoben, um die Spule 3 über die Leitfläche 14 auf die durch die beiden Förderriemen 15 gebildete endlose Fördereinrichtung zu rollen. Die entweder taktweise oder kontinuierlich angetriebenen Förderriemen 15 fördern die Rolle 3 dann in den Bereich des Hubtisches 20 dem in Abhängigkeit von der vorher ermittelten Lage der Spule 3 ein Steuerbefehl zugeleitet wird, um die Spule 3 gegebenenfalls von dem Förderriemen 15 abzuheben und in Richtung des Drehpfeiles f4 um 180° zu drehen und dann wieder auf die Förderriemen 15 abzulegen. Die so gewendete Spule 3 wird dann bei der Weiterförderung an das das Umsetzaggregat bildende Flügelrad 22 übergeben, das dazu dient, die vorher mit horizontal ausgerichteter Spulenachse geförderte Spule 3 in eine solche Position umzusetzen, daß die Spulenachse abschließend eine vertikale Position einnimmt, wie es in Figur 3 anhand der Spule 3' dargestellt ist.

Die so in die vorgeschriebene Position gewendete Spule kann anschließend von den Förderriemen abgehoben oder an eine nicht dargestellte weitere Fördereinrichtung übergeben werden.

## Patentansprüche

1. Vorrichtung zum Entladen von Spulen aus Spulenförderelementen (2) und zum Umsetzen der Spulen (3) in für die Weiterbehandlung der Spulen geeignete Positionen, gekennzeichnet durch
eine Übergabestation (4),
eine Fördereinrichtung, die durch zwei endlose, in bestimmtem Abstand voneinander parallel laufende Förderriemen (15) gebildet ist, auf die die einzelne Spule (3) von dem jeweiligen Spulenförderelement (2) mittels der Übergabestation (4) mit der Spulenmantelfläche abgelegt wird,
einen zwischen den beiden Förderriemen (15) angeordneten, um eine Vertikelachse drehbaren Hubtisch (20), der die Spulen durch die Auf- und Abbewegung zeitweise von den Förderriemen (15) abhebt, sie um 180° dreht und wieder auf den Förderriemen (15) ablegt,
und ein in Förderrichtung der beiden Förderriemen (15) hinter dem Hubtisch (20) angeordnetes, zwischen die beiden Förderriemen (15) greifendes und um eine Horizontalachse drehbares Umsetzaggregat (22), das als taktweise von einem Motor (23) oder 180° -Drehzylinder angetriebenes Flügelrad (22) ausgebildet ist und das die einzelnen zwischen den beiden Förderriemen auf ihrer Mantelfläche abgestützte Spule aufnimmt und durch Drehung seiner Horizontalachse umsetzt und mit einer Stirnfläche der Spule wieder auf den Förderriemen (15) ablegt.

2. Vorrichtung nach Anspruch 1, dadurch gekennzeichnet, daß das Flügelrad (22) über einen Freilauf und eine Bremse und Index-Rastbolzen angetrieben wird.

3. Vorrichtung nach Anspruch 1 dadurch gekennzeichnet, daß sie als Teil der Übergabestation eine Arretiereinrichtung zum Anhalten und Positionieren der jeweils mit einer Spule bestückten Spulenförderelement (2) enthält.

4. Vorrichtung nach Anspruch 1 dadurch gekennzeichnet, daß sie als Teil der Übergabestation (4) einen senkrecht zur Achse der auf den arretierten Spulenförderelementen (2) abgelegten Spulen (3) wirksamen Schieber (6) enthält.

5. Vorrichtung nach Anspruch 4 dadurch gekennzeichnet, daß die endlose Fördereinrichtung - bezogen auf die Förderbahn der Spulenförderelemente (2) - auf der dem Schieber (7) gegenüberliegenden Seite der Förderbahn (1) liegt, und daß der Übergabestation (4) zwischen der Förderbahn der Spulenförderelemente (2) und der endlosen Fördereinrichtung (15-15) eine im wesentlichen horizontal ausgerichtete Spulenleitfläche (14) zugeordnet ist.

6. Vorrichtung nach Anspruch 3 dadurch gekennzeichnet, daß die Arretiereinrichtung einen doppelarmigen Schwenkhebel (11) umfaßt, an dessen einem Ende ein Hubzylinder (12) angreift, während das andere Schwenkhebelende ein gegen das Spulenförderelement (2) zur Anlage bringbares Arretierelement (13) trägt.

7. Vorrichtung nach Anspruch 1, gekennzeichnet durch einen in Förderrichtung der Förderriemen (15) auf das Umsetzaggregat folgendes Greifelement zur Abnahme der Spulen (3) von der Fördereinrichtung.

## Claims

1. Device for unloading bobbins from bobbin conveying elements (2) and for turning the bobbins (3) into positions suitable for the further processing of the bobbins, characterized by
a delivery station (4),
a conveyor system, which is formed by two endless conveyor belts (15) running parallel and at a specific distance from each other, onto which the individual bobbin (3) is set down on its curved surface by the respective bobbin conveying element (2) by means of the delivery station (4),
a lifting table (20), located between the two conveyor belts (15) and rotating around a vertical axis, which at times raises the bobbins by means of an up and down movement from the conveyor belts (15), turns them through 180° and again sets them down on the conveyor belts (15),
and a turning unit (22) - located in conveying direction of the two conveyor belts (15) after the lifting table (20), working between the two conveyor belts (15) and rotating around a horizontal axis - which is designed as impeller wheel (22) driven rhythmically by a motor (23) or 180° rotary cylinder and which takes up the individual bobbin resting on its curved surface between the two conveyor belts, turns it by rotating its horizontal axis and then sets the bobbin down again with one face on the conveyor belt (15).

2. Device according to Claim 1, characterized in that the impeller wheel (22) is driven by way of a freewheel hub and a brake and index stop bolt.

3. Device according to Claim 1, characterized in that it includes, as part of the delivery station, an arresting device for stopping and positioning the respective bobbin conveying element (2) fitted with a bobbin.

4. Device according to Claim 1, characterized in that it includes, as part of the delivery station (4), a slide (6) acting vertically in relation to the axis of the bobbins (3) placed on the arrested bobbin conveying elements (2).

5. Device according to Claim 4, characterized in that the end less conveyor - in relation to the conveyor track of the bobbin conveying element (2) - lies on the opposite side of the conveyor track (1) to the slide (7), and that a substantially horizontally aligned bobbin guiding surface (14) is adjoined to the delivery station (4) between the conveyor track of the bobbin conveying elements (2) and the endless conveyor system (15-15).

6. Device according to Claim 3, characterized in that the arresting device includes a two-armed swivel lever (11), one end of which is acted upon by a lifting cylinder (12), whilst the other end of the swivel lever carries an arresting element (13) which can be brought to rest against the bobbin conveying element (2).

7. Device according to Claim 1, characterized by a gripping element - following behind the turning unit in conveying direction of the conveyor belt (15) - for removing the bobbins (3) from the conveyor system.

## Revendications

1. Dispositif de déchargement de bobines depuis des éléments transporteurs de bobines (2) et de mise de ces bobines (3) dans des positions appropriées à la suite de leur traitement, caractérisé par
un poste de transfert (4),
un moyen transporteur formé de deux courroies transporteuses sans fin parallèles espacées (15) sur lesquelles la bobine unique (3) est, depuis l'élément transporteur de bobines (2), posé par sa surface latérale au moyen du poste de transfert (4),
une table élévatrice (20) pouvant tourner autour d'un axe vertical et placée entre les deux courroies transporteuses (15), qui, en montant et descendant, soulève les bobines des courroies transporteuses (15), les tourne de 180° et les repose sur les courroies transporteuses (15),
et un groupe de renversement (22) placé après la table élévatrice (20) dans la direction de transport des deux courroies transporteuses (15), s'engageant entre celles-ci et pouvant tourner autour d'un axe horizontal, qui est constitué d'une roue à ailettes (22) actionnée pas à pas par un moteur (23) ou par un cylindre à rotation de 180° et prend la bobine supportée sur sa surface latérale entre les deux courroies transporteuses, la renverse en tournant autour de son axe horizontal et la repose par une face frontale de la bobine sur les courroies transporteuses (15).

2. Dispositif selon la revendication 1, caractérisé par le fait que la roue à ailettes (22) est entraînée par l'intermédiaire d'une roue libre et d'un frein et d'un boulon index d'encliquetage.

3. Dispositif selon la revendication 1, caractérisé par le fait qu'il comporte, comme partie du poste de transfert, un moyen d'arrêt pour l'arrêt et le positionnement de l'élément transporteur de bobines (2) garni d'une bobine.

4. Dispositif selon la revendication 1, caractérisé par le fait qu'il comporte, comme partie du poste de transfert (4), un poussoir (6) agissant perpendiculairement à l'axe des bobines (3) posés sur les éléments transporteurs de bobines (2) arrêtés.

5. Dispositif selon la revendication 4, caractérisé par le fait que le moyen transporteur sans fin, est par rapport à la voie de transport des éléments transporteurs de bobines (2) sur le côté de cette voie de transport (1) opposé au poussoir (7), et qu'au poste de transfert (4) est adjointe, entre la voie de transport des éléments transporteurs de bobines (2) et le moyen transporteur sans fin (15), une surface directrice de bobine sensiblement horizontale (14).

6. Dispositif selon la revendication 3, caractérisé par le fait que le moyen d'arrêt comprend un levier basculant à deux bras (11) dont une extrémité est attaquée par un vérin (12) et l'autre extrémité porte un élément d'arrêt (13) applicable contre l'élément transporteur de bobines (2).

7. Dispositif selon la revendication 1, caractérisé par un élément préhenseur suivant le groupe de renversement dans la direction de transport des courroies transporteuses (15) et destiné à enlever les bobines (3) du moyen transporteur.
